# EUROPÄISCHE PATENTSCHRIFT

(11) **EP 0 816 230 B1**
(45) Veröffentlichungstag und Bekanntmachung des Hinweises auf die Patenterteilung: **27.08.2003**
(21) Anmeldenummer: 97110362.7
(22) Anmeldetag: 25.06.1997
(51) Int. Cl.: B65B 19/28, B07C 5/10

(54) **Verfahren und Vorrichtung zum opto-elektrischen Abtasten von Verpackungen, insbesondere Zigaretten-Packungen**
Method and device for the optp-electric scanning of packages,especially cigarette packages
Procédé et dispositif pour le contrôle opto-électrique d'emballages, spécialement d'emballages pour cigarettes

(30) Priorität: 05.07.1996 DE 19627225
(43) Veröffentlichungstag der Anmeldung: 07.01.1998
(73) Patentinhaber: Focke & Co. (GmbH & Co.), 27283 Verden (DE)
(72) Erfinder: Focke, Heinz, 27283 Verden (DE); Rösler, Burkard, 27337 Blender (DE); Buse, Henry, 27374 Visselhövende (DE)
(74) Vertreter: Bolte, Erich, Dipl.-Ing.

(56) Entgegenhaltungen:
- DE-A- 3 510 363
- DE-C- 4 312 550
- FR-A- 2 658 098
- US-A- 4 205 973
- US-A- 4 624 367

## Beschreibung

Die Erfindung betrifft ein Verfahren zum opto-elektrischen Abtasten einzelner, im Abstand voneinander transportierter Verpackungen, wie Zigaretten-Packungen, wobei die Verpackungen exakt und positionsgerecht entlang einer Förderstrecke transportiert werden und die Förderstrecke zwischen einem Zuförderer und einem Abförderer einen Prüfbereich mit mindestens einem Prüforgan aufweist, und wobei die Verpackungen bzw. deren Verpackungswände im Prüfbereich vom Prüforgan abgetastet werden. Des Weiteren betrifft die Erfindung eine entsprechende Vorrichtung.

Verpackungen, insbesondere Zigaretten-Packungen, werden im Bereich einer Verpackungsmaschine sehr gründlich hinsichtlich ihrer korrekten Ausbildung überprüft. Zigaretten-Packungen werden zum Beispiel dahingehend überprüft, ob dieselben mit der richtigen Banderole versehen sind oder ob Packungswände ordnungsgemäß und vollständig - unter anderem mit einer Gesundheits-Warnung - bedruckt sind. Die Verpackungen werden hierbei fotografisch überprüft, insbesondere mit Hilfe ortsfest installierter Kameras. Die Kameras tasten Außenflächen der Verpackungen ab. Hierbei ermittelte Daten werden mit Referenzdaten verglichen, im Falle unerwünschter Abweichungen werden fehlerhafte Verpackungen aus dem Produktionsfluss ausgeschleust.

Verfahren und Vorrichtungen zur opto-elektrischen Abtastung von Zigaretten-Packungen sind vielfach bekannt. So zeigt die US-A-4,972,494 eine Vorrichtung zur opto-elektrischen Abtastung von Zigaretten-Packungen, bei der die Zigaretten-Packungen mit einer Packungswand auf einem Förderer aufliegen und in dieser Position vom Förderer an Prüforganen vorbeibewegt werden. Diese Vorrichtung weist jedoch den Nachteil auf, dass die auf dem Förderer aufliegende Packungswand von den Prüforganen nicht abgetastet werden kann. Somit kann nicht überprüft werden, ob die Zigaretten-Packung an der auf dem Förderer aufliegenden Packungswand korrekt ausgebildet ist.

Bei der Vorrichtung zur elektro-optischen Abtastung von Zigaretten-Packungen gemäß DE-A-38 01 388 werden die quaderförmigen Zigaretten-Packungen unter Anlage einer Packungswand an einem mit Saugluft beaufschlagten Förderband an Prüforganen vorbeibewegt. Freie Packungswände der Zigaretten-Packung können durch ein neben dem Transportweg angeordnetes Prüforgan erfasst werden. Ein an ein erster Förderband anschließendes zweites Förderband, welches ebenfalls mit Saugluft beaufschlagbar ist, erfasst die Zigaretten-Packungen an einer gegenüberliegenden Packungswand. Ein zweites Prüforgan erfasst sodann die nun freiliegende, vom ersten Förderband verdeckte Packungswand der Zigaretten-Packung. Die Vorrichtung gemäß DE-A-38 01 388 erfordert einen großen konstruktiven Aufwand. Die mit Saugluft beaufschlagbaren Förderbänder erfordern einen erhöhten, permanenten Energieaufwand.

Der Erfindung liegt daher das Problem zugrunde, ein Verfahren sowie eine Vorrichtung zum opto-elektrischen Abtasten von Verpackungen vorzuschlagen, die mit geringem konstruktivem Aufwand eine optimale, allseitige Abtastung der Packungswände der Verpackung ermöglichen.

Zur Lösung dieses Problems ist das erfindungsgemäße Verfahren dadurch gekennzeichnet, dass die Verpackungen zwischen dem Zuförderer und dem Abförderer entlang einer Wurfbahn oder Fallstrecke bewegt und dabei vom Prüforgan abgetastet werden. Durch diese Maßnahme können alle Packungswände der Verpackungen gleichzeitig mit geringem Aufwand abgetastet werden.

Der Erfindung liegt demnach der Gedanke zugrunde, die Verpackungen mit Hilfe eines schrägen, waagerechten oder senkrechten Wurfs oder auch mit Hilfe des freien Falls an den Prüforganen berührungslos vorbeizubewegen. Infolgedessen liegen sämtliche Packungswände der Verpackungen im Bereich der Prüforgane frei. Die Prüforgane können die Packungswände ungehindert, d.h. ohne den störenden Einfluß von Führungen bzw. Förderbändern, abtasten.

Die erfindungsgemäße Vorrichtung ist gekennzeichnet durch die Merkmale des Patentanspruchs 4. Sie ermöglicht mit geringem konstruktivem Aufwand die gleichzeitige, allseitige Abtastung der Verpackungen.

Vorzugsweise weist ein zweiter Förderabschnitt eines Zuförderers einen unteren Endlosförderer und einen oberen Endlosförderer auf, die die Verpackungen an gegenüberliegenden Pakkungswänden erfassen. Dies gewährleistet eine exakte Führung und Beschleunigung der Verpackungen und damit eine exakte Wurfbahn derselben.

Bevorzugte Weiterbildungen der Erfindung ergeben sich aus den Unteransprüchen und der Beschreibung. Ausführungsbeispiele der Erfindung werden nachfolgend anhand der Zeichnung näher erläutert. In der Zeichnung zeigt:
- Fig. 1: eine erste abzutastende Zigaretten-Packung, nämlich eine Klappschachtel, in perspektivischer Seitenansicht.
- Fig. 2: eine zweite abzutastende Zigaretten-Packung, nämlich eine Weichbecher-Packung, in einer Darstellung analog zu Fig. 1,
- Fig. 3: eine erfindungsgemäße Vorrichtung nach einem ersten Ausführungsbeispiel der Erfindung in Seitenansicht,
- Fig. 4: einen Ausschnitt aus der erfindungsgemäßen Vorrichtung gemäß Fig. 3 in Draufsicht,
- Fig. 5: einen Teilquerschnitt durch die erfindungsgemäße Vorrichtung entlang der Schnittlinie V-V in Fig. 3, und
- Fig. 6: eine erfindungsgemäße Vorrichtung nach einem zweiten Ausführungsbeispiel der Erfindung in perspektivischer Seitenansicht.

Die in der Zeichnung dargestellten Ausführungsbeispiele einer Prüfvorrichtung dienen der opto-elektrischen Abtastung von Zigaretten-Packungen mit Hilfe von Prüforganen, nämlich Kameras.

Fig. 1 und 2 zeigen schematisch Zigaretten-Packungen, die mit Hilfe der erfindungsgemäßen Vorrichtung abgetastet werden können. Bei der Zigaretten-Packung gemäß Fig. 1 handelt es sich um eine Klappschachtel 10, die auch als Hinge-Lid-Packung bezeichnet wird. Die Klappschachtel 10 besteht aus einem Schachtelteil 11 sowie aus einem mit dem Schachtelteil 11 über eine Gelenklinie 12 schwenkbar verbundenen Deckel 13. Die Klappschachtel 10 ist durch Packungswände unterschiedlicher Größe begrenzt, nämlich durch eine nicht dargestellte Vorderwand, eine Rückwand 14, verhältnismäßig schmale, langgestreckte Seitenwände 15, eine Stirnfläche 16 im Bereich des Deckels 13 und durch eine nicht dargestellte Bodenwand im Bereich des Schachtelteils 11. Über einen Teilbereich der Rückwand 14 sowie einer an die Rückwand 14 angrenzenden Seitenwand 15 erstreckt sich eine Banderole 17. Die Banderole 17 überdeckt teilweise die Gelenklinie 12 im Bereich der Rückwand 14 sowie eine Stoßfuge 18 zwischen Schachtelteil 11 und Deckel 13 im Bereich der Seitenwand 15.

Bei der Zigaretten-Packung gemäß Fig. 2 handelt es sich um eine Weichbecher-Packung 19. In einem oben offenen Becher 20 der Weichbecher-Packung 19 ist ein in einen Inneneinschlag aus Stanniol oder dergleichen eingehüllter Zigaretten-Block 21 positioniert. Auch die Weichbecher-Packung 19 ist durch Packungswände unterschiedlicher Größe begrenzt. Es handelt sich hierbei um eine Vorderwand 22 und eine nicht dargestellte Rückwand. Vorderwand 22 und Rückwand sind durch verhältnismäßig schmale, langgestreckte Seitenwände 23 miteinander verbunden. Des weiteren wird die Weichbecher-Packung 19 durch eine nicht dargestellte Bodenwand im Bereich des Bechers 20 und eine Stirnwand 24 im Bereich des Zigaretten-Blocks 21 begrenzt. Ein streifenförmiger Bereich der Stirnwand 24 sowie hieran angrenzende Teilbereiche der Vorderwand 22 und der Rückwand sind von einer Banderole 25 überdeckt.

Mit den nachfolgend im Detail beschriebenen erfindungsgemäßen Vorrichtungen läßt sich nun zum Beispiel die korrekte Anbringung der Banderolen 17, 25 auf der Klappschachtel 10 einerseits bzw. der Weichbecher-Packung 19 andererseits überprüfen.

Bei einem ersten Ausführungsbeispiel der erfindungsgemäßen Vorrichtung gemäß Fig. 3 bis 5 sind die von einer nicht dargestellten Verpackungsmaschine hergestellten Zigaretten-Pakkungen 10, 19 entlang einer Förderstrecke 26 transportierbar und im Bereich einer Prüfstation 27 in bezug auf ihre korrekte Ausbildung überprüfbar. Die Förderstrecke 26 ist durch einen Zuförderer 28 sowie einen Abförderer 29 gebildet. Mit Hilfe des Zuförderers 28 werden die Zigaretten-Packungen 10, 19 in die Nähe der Prüfstation 27, nämlich in einen Prüfbereich 30, transportiert. Im Bereich des Prüfbereichs 30 bzw. der Prüfstation 27 ist die Förderstrecke 26 unterbrochen. Die Zigaretten-Packungen 10, 19 passieren die Prüfstation 27 entlang einer Wurfbahn. Nach dem Passieren der Prüfstation 27 bzw. des Prüfbereichs 30 werden die Zigaretten-Packungen 10, 19 vom Abförderer 29 übernommen. Der Abförderer 29 transportiert die Zigaretten-Packungen 10, 19 aus der erfindungsgemäßen Vorrichtung heraus, und zwar unter Erhaltung der vorgegebenen Abstände der Zigaretten-Packungen 10, 19 voneinander.

Der Zuförderer 28 besteht aus einem horizontal verlaufenden, ersten Förderabschnitt 31 sowie einem gegenüber dem ersten Förderabschnitt 31 geneigten und damit schräg verlaufenden zweiten Förderabschnitt 32. Bei dem gezeigten Ausführungsbeispiel ist der zweite Förderabschnitt 32 gegenüber dem ersten Förderabschnitt 31 um etwa 5° nach oben geneigt. Die Zigaretten-Packungen 10, 19 werden vom zweiten Förderabschnitt 32 des Zuförderers 28 demnach entlang einer leicht ansteigenden, schiefen Ebene in den Prüfbereich 30 bewegt.

Die Fördergeschwindigkeit des ersten Förderabschnitts 31 des Zuförderers 28 beträgt in etwa 1 Meter pro Sekunde. Der zweite Förderabschnitt 32 des Zuförderers 28 wird mit einer größeren Geschwindigkeit angetrieben als der erste Förderabschnitt 31. Im hier vorliegenden Fall wird der zweite Förderabschnitt 32 im Vergleich zum ersten Förderabschnitt 31 des Zuförderers 28 mit doppelter Fördergeschwindigkeit, also in etwa mit 2 Meter pro Sekunde, angetrieben.

Mit Abstand an den Zuförderer 28 schließt sich der Abförderer 29 an. Der Abförderer 29 besteht ebenso wie der Zuförderer 28 aus einem horizontal verlaufenden, ersten Förderabschnitt 33 sowie einem gegenüber dem ersten Förderabschnitt 33 geneigten und damit schräg verlaufenden zweiten Förderabschnitt 34. Der zweite Förderabschnitt 34 ist hierbei vorzugsweise um 5° gegenüber dem ersten Förderabschnitt 33 geneigt. Die Fördergeschwindigkeiten der Förderabschnitte 33, 34 des Abförderers 29 sind vorzugsweise an die Fördergeschwindigkeiten der Förderabschnitte 31, 32 des Zuförderers 28 angepaßt. Der zweite Förderabschnitt 34 des Abförderers 29 wird demnach gegenüber dem ersten Förderabschnitt 33 mit doppelter Fördergeschwindigkeit, im vorliegenden Fall mit 2 Meter pro Sekunde, angetrieben.

Zwischen den geneigten, zweiten Förderabschnitten 32, 34 von Zuförderer 28 und Abförderer 29 ist die Förderstrecke 26 unterbrochen. In diesem Bereich ist die Prüfstation 27 angeordnet. Ein der Prüfstation 27 zugekehrtes Ende 35 des Zuförderers 28 bzw. dessen zweiten Förderabschnitts 32 und ein der Prüfstation 27 zugekehrtes Ende 36 des Abförderers 29 bzw. dessen zweiten Förderabschnitts 34 schließen demnach den Prüfbereich 30 ein. Die Enden 35, 36 sind voneinander beabstandet. Der Abstand beträgt vorzugsweise 80 mm. Der Neigungswinkel des zweiten Förderabschnitts 32 des Zuförderers 28, dessen Fördergeschwindigkeit sowie der Abstand zwischen den Enden 35, 36 von Zuförderer 28 und Abförderer 29 sind derart aneinander angepaßt, daß die Zigarettenpackungen 10, 19 nach dem Passieren des Prüfbereichs 30 entlang der Wurfbahn sicher und positionsgerecht auf dem Abförderer 29, bzw. dessen zweiten Förderabschnitts 34 landen. Abhängig von den Neigungswinkeln der zweiten Förderabschnitte 32, 34 und vom Abstand der Enden 35, 36 kann demnach die Fördergeschwindigkeit der zweiten Förderabschnitte 32, 34 variieren. Die notwendige Fördergeschwindigkeit des zweiten Förderabschnitts 32 des Zuförderers 28 für einen an die Breite des Prüfbereichs 30 angepaßten Wurf ergibt sich aus den physikalischen Grundgleichungen über einen aufwärtsgerichteten, schrägen Wurf. Die Bewegung der Zigaretten-Packungen 10, 19 durch den Prüfbereich 30 entlang der Wurfbahn wird demnach durch die Anfangsparameter Neigungswinkel und Fördergeschwindigkeit des zweiten Förderabschnitts 32 bestimmt.

Zur Gewährleistung eines exakten und positionsgerechten Transports der Zigaretten-Packungen 10, 19 durch die erfindungsgemäße Vorrichtung sind entlang der Förderstrecke 26 zu beiden Seiten der Zigaretten-Packung 10, 19 Führungen 37 angeordnet. Die Führungen 37 verhindern ein seitliches Verrutschen der Zigarettenpackungen 10, 19 bei ihrem Tansport entlang der Förderstrecke 26. Die Führungen 37 sind über Querholme 38 an Tragholmen 39, 40 des Zuförderers 28 bzw. Abförderers 29 befestigt. Am dem Prüfbereich 30 zugekehrten Ende 36 des Abförderers 29 bzw. dessen zweiten Förderabschnitt 34 bilden die Führungen 37 einen Auffangbereich 41 für die Zigarettenpackungen 10, 19. Hierzu sind die Führungen 37 an ihren Enden 42 trichterförmig aufgeweitet. Dies ermöglicht ein sicheres Landen der Zigaretten-Packungen 10, 19 im Auffangbereich 41. Ein Verkanten derselben nach der Landung im Auffangbereich 41 an den Führungen 37 ist ausgeschlossen.

Der erste Förderabschnitt 31 des Zuförderers 28 sowie der erste Förderabschnitt 33 und zweite Förderabschnitt 34 des Abförderers 29 sind jeweils durch einen Endlosförderer, nämlich einen Bandförderer 43, 44, 45 gebildet. Auf den Bandförderern 43, 44, 45 liegen die Zigaretten-Packungen 10, 19 bei ihrem Tansport durch die Förderstrecke 26 auf. Der zweite Förderabschnitt 32 des Zuförderers 28 ist durch einen oberen Endlosförderer und einen unteren Endlosförderer gebildet, nämlich durch einen oberen Bandförderer 46 und einen unteren Bandförderer 47. Zwischen den einander zugekehrten Fördertrums der Bandförderer 46, 47 des zweiten Förderabschnitts 32 des Zuförderers 28 werden die Zigaretten-Packungen 10, 19 hindurchgefördert. Im Bereich des zweiten Förderabschnitts 32 des Zuförderers 28 werden die Zigaretten-Packungen 10, 19 demnach an zwei einander gegenüberliegenden Packungswänden von den Bandförderern 46, 47 erfaßt. Hierdurch wird die Position der Zigaretten-Packungen 10, 19 vor dem Verlassen des Zuförderers 28 und damit vor ihrem Wurf über den Prüfbereich 30 stabilisiert. Der obere Bandförderer 46 und untere Bandförderer 47 des zweiten Förderabschnitts 32 des Zuförderers 28 werden hierbei mit gleicher Fördergeschwindigkeit angetrieben.

Bei dem Transport der Zigaretten-Packungen 10, 19 durch die erfindungsgemäße Vorrichtung entlang der Transportrichtung 48 liegen die Zigaretten-Packungen 10, 19 mit einer schmalen, lang gestreckten Seitenwand 15, 23 zuerst auf dem Fördertrum des Bandförderers 43 des ersten Förderabschnitts 31 des Zuförderers 28 auf. Die Stirnwand 16, 24 der Zigaretten-Packung 10, 19 weist in die Transportrichtung 48. Sodann werden die Zigaretten-Packungen 10, 19 auf den zweiten Förderabschnitt 32 des Zuförderers 28 übergeben. Um eine diesbezüglich sichere Übergabe der Zigaretten-Packungen 10, 19 zu gewährleisten, ist zwischen den benachbarten Enden 49, 50 der Bandförderer 43, 47 eine Brücke 51 angeordnet. Im Bereich des zweiten Förderabschnitts 32 des Zuförderers 28 werden die Zigaretten-Packungen 10, 19 an beiden Seitenwänden 15, 23 von den Bandförderern 46, 47 erfaßt. Nach dem Wurf der Zigaretten-Packungen 10, 19 über den Prüfbereich 30 werden dieselben von den Bandförderern 44, 45 des Abförderers 29 aus der erfindungsgemäßen Vorrichtung herausbewegt. Auch zwischen benachbarten Enden 52, 53 der Bandförderer 44, 45 ist eine Brücke 54 angeordnet.

Sämtliche Bandförderer 43..47 sind über Umlenkwalzen 55 geführt. Die Umlenkwalzen 55 der Bandförderer 43..47 sind über Zapfen 56 in den Tragholmen 49, 50 von Zuförderer 28 und Abförderer 29 gelagert. Im Bereich des zweiten Förderabschnitts 32 des Zuförderers 28 ist hierzu der Tragholm 39 bis in den Bereich des oberen Bandförderers 46 gezogen.

Die Fördertrume der Bandförderer 43, 44, 45, 47 sind durch jeweils eine Führungsplatte 57 stabilisiert. Gleiches gilt für den oberen Bandförderer 46, der durch eine Führungsplatte 58 stabilisiert wird. Die Führungsplatten 57 im Bereich der Bandförderer 43, 44, 45, 47 verhindern, daß der den zu transportierenden Zigaretten-Packungen 10, 19 zugekehrte Fördertrum nach unten durchhängt. An der Förderplatte 58 des oberen Bandförderers 46 des zweiten Förderabschnitts 32 des Zuförderers 28 sind Druckorgane 59, nämlich Blattfedern, angeordnet. Mit Hilfe der Druckorgane 59 bzw. Blattfedern, wird der Fördertrum des oberen Bandförderers 46 an die nach oben weisende Packungswand der Zigaretten-Packung 10, 19 angedrückt. Hierdurch ist gewährleistet, daß Zigaretten-Packungen 10, 19 unterschiedlicher Formate exakt transportiert und beschleunigt werden.

Die Bandförderer 44, 46, 47 der zweiten Förderabschnitte 32, 34 von Zuförderer 28 und Abförderer 29 werden über einen gemeinsamen Antrieb 60, nämlich einen Motor, mit gleicher Fördergeschwindigkeit angetrieben. Die Übertragung der Antriebsleistung des Antriebs 60 auf die Bandförderer 44, 46, 47 erfolgt über einen Antriebsriemen 61. Der Antriebsriemen 61 ist über mehrere Umlenkwalzen 62 in den Bereich der Bandförderer 44, 46, 47 geführt. Gleichachsig mit den Umlenkwalzen 55 der Bandförderer 44, 46, 47 gelagerte Antriebswalzen 63 übertragen letztendlich die Antriebsleistung des Antriebs 60 auf die Bandförderer.

Im Prüfbereich 30 ist die Prüfstation 27 angeordnet. Diese besteht aus mehreren Prüforganen 64. Im Ausführungsbeispiel gemäß Fig. 3 weist die Prüfstation 27 drei Prüforgane 64 auf. Diese sind als Kameras ausgebildet. Beim Wurf der Zigaretten-Packungen 10, 19 durch den Prüfbereich 30 werden die Zigaretten-Packungen 10, 19 an den Prüforganen 64 entlang einer schiefen Wurfbahn vorbeibewegt. Während dieser Bewegung werden die Zigaretten-Packungen 10, 19 von den Prüforganen 64 abgetastet. Da die Zigaretten-Packungen 10, 19 auf der Wurfbahn weder von Bandförderern noch sonsigen Führungen gestützt werden, können die Prüforgane 64 die Zigaretten-Packungen 10, 19 ungehindert allseitig abtasten.

An dem dem Prüfbereich 30 bzw. der Prüfstation 27 zugekehrten Ende 35 des Zuförderers 28 bzw. dessen zweiten Förderabschnitts 32 ist ein Sensor 65 angeordnet. Der Sensor 65 ist hierbei an einer der Führungen 37 befestigt. Der Sensor 65 überwacht den Transport der Zigaretten-Packungen 10, 19 entlang der Förderstrecke 26. Wird eine Zigaretten-Packung 10, 19 vom zweiten Förderabschnitt 32 des Zuförderers 28 in den Prüfbereich 30 hineinbewegt, so wird durch den Sensor 65 ein Steuersignal für die Prüforgane 64 der Prüfstation 27 erzeugt. Das Steuersignal des Sensors 65 aktiviert die Prüforgane 64 gegebenenfalls zeitversetzt zueinander, damit die Packungswände der Zigaretten-Packung 10, 19 zum richtigen Zeitpunkt abgetastet werden.

Ein zweites Ausführungsbeispiel einer erfindungsgemäßen Vorrichtung zum elektro-optischen Abtasten von Zigaretten-Pakkungen 10, 19 zeigt Fig. 6. Eine Förderstrecke 66 für die Zigaretten-Packungen 10, 19 ist durch ein Rohr 67 gebildet. In einem senkrechten, daß heißt vertikal verlaufenden Abschnitt ist das Rohr 67 unterbrochen. In diesem Bereich ist eine Prüfstation 68 bzw. ein Prüfungsbereich 76 mit zwei Prüforganen 69 angeordnet. In Förderrichtung 71 vor der Prüfstation 68 bildet das Rohr 67 demnach einen Zuförderer 74. In Förderrichtung 71 an die Prüfstation 68 anschließend bildet das Rohr 67 einen Abförderer 75.

Während des Falls der Zigaretten-Packungen 10, 19 durch die Prüfstation 68 können die Prüforgane 69 sämtliche Packungswände der Zigaretten-Packungen 10, 19 abtasten. Analog zum Ausführungsbeispiel gemäß Fig. 3 - 5 5 sind die Prüforgane 69 hierbei durch einen Sensor 70 steuerbar.

In einem der Prüfstation 68 zugekehrten Abschnitt des Abförderers 75 bzw. des Rohrs 67 verfügt dasselbe über einen Auffangbereich 72 für die Zigaretten-Packungen 10, 19. Hierzu sind Wände 73 des Rohrs 67 trichterförmig aufgeweitet.

Es ist selbstverständlich, daß in Abweichung zu den in der Zeichnung gezeigten Ausführungsbeispielen eine Vielzahl von Vorrichtungen zur Durchführung des erfindungsgemäßen Verfahrens denkbar sind. Sollen die Zigaretten-Packungen entlang einer senkrechten oder auch waagerechten Wurfbahn durch einen Prüfbereich bewegt werden, so liegt es im durchschnittlichen Können des Fachmanns, die in der Zeichnung gezeigten Vorrichtungen entsprechend anzupassen.

## Patentansprüche

1. Verfahren zum opto-elektrischen Abtasten einzelner, im Abstand voneinander transportierter Verpackungen, wie Zigaretten-Packungen (10, 19), mit folgenden Merkmalen:
a) die Verpackungen werden exakt und positionsgerecht entlang einer Förderstrecke (26, 66) transportiert,
b) zwischen einem Zuförderer (28, 74) und einem Abförderer (29, 75) weist die Förderstrecke (26, 66) einen Prüfbereich (30) mit mindestens einem Prüforgan (64, 69) auf,
c) im Prüfbereich (30) werden die Verpackungen bzw. deren Verpackungswände vom Prüforgan (64, 69) abgetastet,
**gekennzeichnet durch** folgende Merkmale
d) die Verpackungen werden zwischen dem Zuförderer (28, 74) und dem Abförderer (29, 75) entlang einer Wurfbahn oder Fallstrecke bewegt und dabei vom Prüforgan (64, 69) abgetastet.

2. Verfahren nach Anspruch 1, **dadurch gekennzeichnet, dass** die Verpackungen vor dem Verlassen des Zuförderers (28) an einander gegenüberliegenden Packungswänden erfasst und so die Position stabilisiert wird.

3. Verfahren nach Anspruch 1 oder 2, **dadurch gekennzeichnet, dass** die Verpackungen vor dem Wurf oder Fall derselben an einem Sensor (65, 70) vorbeibewegt werden, der das oder jedes Prüforgan (64, 69) und damit das Abtasten der Verpackungen steuert.

4. Vorrichtung zum opto-elektrischen Abtasten einzelner, im Abstand voneinander transportierter Verpackungen, wie Zigaretten-Verpackungen (10, 19), mit einer Förderstrecke (26, 66) zum exakten und positionsgerechten Transport der Verpackungen und mit wenigstens einem im Bereich einer Prüfstation (27, 68) angeordneten Prüforgan (64, 69), wobei die Förderstrecke (26, 66) einen Zuförderer (28, 74) und einen Abförderer (29, 75) aufweist und durch einen Prüfbereich (30) bzw. die Prüfstation (27, 68) unterbrochen ist, **dadurch gekennzeichnet, dass** zwischen dem Zuförderer (28, 74) und dem Abförderer (29, 75) als Unterbrechung der Förderstrecke (26, 66) eine Wurfbahn oder Fallstrecke gebildet ist, und dass das Prüforgan (64, 69) bzw. der Prüfbereich (30) im Bereich der Wurfbahn oder Fallstrecke vorgesehen ist.

5. Vorrichtung nach Anspruch 4, **dadurch gekennzeichnet, daß** die Förderstrecke (26) durch einen Zuförderer (28) und einen Abförderer (29) gebildet ist, wobei der Zuförderer (28) und der Abförderer (29) einen vorzugsweise horizontalen ersten Förderabschnitt (31, 33) und einen vorzugsweise gegenüber dem ersten Förderabschnitt (31, 33) geneigten zweiten Förderabschnitt (32, 34) aufweisen.

6. Vorrichtung nach Anspruch 4 oder 5, **dadurch gekennzeichnet, daß** die Förderstrecke (26) zwischen den vorzugsweise geneigten zweiten Förderabschnitten (32, 34) von Zuförderer (28) und Abförderer (29) unterbrochen ist und daß in diesem Bereich die Prüfstation (27) angeordnet ist.

7. Vorrichtung nach einem oder mehreren der Ansprüche 4 bis 6, **dadurch gekennzeichnet, daß** der zweite Förderabschnitt (32) des Zuförderers (28) einen unteren Endlosförderer (47) und einen oberen Endlosförderer (46) aufweist, die die Verpackungen an gegenüberliegenden Packungswänden erfassen und die vorzugsweise mit gleicher Fördergeschwindigkeit antreibbar sind.

8. Vorrichtung nach einem oder mehreren der Ansprüche 5 bis 7, **dadurch gekennzeichnet, daß** der zweite Förderabschnitt (32) des Zuförderers (28) mit größerer, vorzugsweise mit doppelter, Fördergeschwindigkeit angetrieben ist als der erste Förderabschnitt (31) des Zuförderers (28).

9. Vorrichtung nach einem oder mehreren der Ansprüche 4 bis 8, **dadurch gekennzeichnet, daß** einem dem Prüfbereich (30) zugekehrten Ende (35) des Zuförderers (28) ein Sensor (65) zugeordnet ist, zur Überwachung der geworfenen oder fallenden Verpackungen und zur Steuerung des oder jeden im Prüfbereich (30) angeordneten Prüforgans (64).

10. Vorrichtung nach einem oder mehreren der Ansprüche 4 bis 9, **dadurch gekennzeichnet, daß** einem dem Prüfbereich (30) zugekehrten Ende (36) des Abförderers (29) ein Auffangbereich (41) für die Verpackungen zugeordnet ist, der durch trichterförmige Aufweitung von entlang des Abförderers (29) angeordneten Führungen (37) gebildet ist.

## Claims

1. A method of opto-electrically scanning individual packages being conveyed spaced apart from each other, such as cigarette packages (10, 19), said method having the following features:
a) the packages are conveyed precisely and adequately positioned along a conveyor line (26, 66),
b) between an incoming conveyor (28, 74) and an outgoing conveyor (29, 75), said conveyor line (26, 66) comprises a test zone (30) including at least one test element (64, 69),
c) the packages or their package walls are scanned by the test element (64, 69) within said test zone (30)
**characterized in that**
d) the packages are moved between the incoming conveyor (28, 74) and the outgoing conveyor (29, 75) along an ejection trajectory or fall path and are thereby scanned by the test element (64, 69).

2. The method of claim 1, **characterized in that** the packages, prior to leaving said incoming conveyor (28) are clamped on opposite package walls, and their position is thus stabilized.

3. The method according to claims 1 or 2, **characterized in that** the packages, prior to their ejection or falling, are moved past a sensor (65, 70) that controls the or any test element (64, 69) and thereby controls the scanning of the packages.

4. A device for opto-electrically scanning individual packages being conveyed spaced apart from each other, such as cigarette packages (10, 19), including a conveyor line (26, 66) for the precise and adequately positioned conveyance of the packages, and including at least one test element (64, 69) arranged in the zone of a test station (27, 68), with the conveyor line (26, 66) comprising an incoming conveyor (28, 74) and an outgoing conveyor (29, 75), and being interrupted by a test zone (30) and the test station (27, 68), respectively, **characterized in that** between the incoming conveyor (28, 74) and the outgoing conveyor (29, 75), an ejection trajectory or fall path is formed as an interruption of the conveyor line (26, 66), and that the test element (64, 69) and the test zone (30), respectively, is provided in the zone of the ejection trajectory or fall path.

5. The device according to claim 4, **characterized in that** said conveyor line (26) is formed by an incoming conveyor (28) and an outgoing conveyor (29), with the incoming conveyor (28) and the outgoing conveyor (29) comprising a preferably horizontal first conveyor section (31, 33), and a second conveyor section (32, 34) preferably inclined relative to said first conveyor section (31, 33).

6. The device according to claim 4 or 5, **characterized in that** said conveyor line (26) between said preferably inclined second conveyor sections (32, 34) is interrupted by said incoming conveyor (28) and said outgoing conveyor (29), and that the test station (27) is arranged in this zone.

7. The device according to any one or several of claims 4 through 6, **characterized in that** said second conveyor section (32) of the incoming conveyor (28) comprises a lower endless conveyor (47) and an upper endless conveyor (46) that clamp the packages on opposite package walls, and that may be preferably driven at the same conveying speed.

8. The device according to any one or several of claims 5 through 7, **characterized in that** said second conveyor section (32) of the incoming conveyor (28) is driven at a higher, preferably at double the conveying speed than the first conveyor section (31) of the incoming conveyor (28).

9. The device according to any one or several of claims 4 through 8, **characterized in that** a sensor (65) is assigned to an end (35) of the incoming conveyor (28) facing said test zone (30), for monitoring the ejected or falling packages, and for controlling the or any test organ (64) arranged in said test zone (30).

10. The device according to any one or several of claims 4 through 9, **characterized in that** a collecting zone (41) for the packages is assigned to an end (36) of the outgoing conveyor (29) facing the test zone (30), which collecting zone is formed by a funnel-shaped flaring of guides (37) arranged along said outgoing conveyor (29).

## Revendications

1. Procédé de balayage optoélectronique d'emballages individuels, transportés alors qu'ils sont écartés les uns des autres, tels des paquets de cigarettes (10, 19), ledit procédé ayant les caractéristiques suivantes :
a) les emballages sont transportés de manière précise et en position selon un chemin de transport (26, 66),
b) entre un convoyeur d'approvisionnement (28, 74) et un convoyeur d'évacuation (29, 75), ledit chemin de transport (26, 66) présente une zone d'examen (30) comportant au moins un organe d'examen (64, 69),
c) dans la zone d'examen (30), les emballages ou leurs parois sont balayés par l'organe d'examen (64, 69),
**caractérisé par les propriétés suivantes**
d) les emballages sont déplacés le long d'une trajectoire d'éjection ou d'un parcours de chute entre ledit convoyeur d'approvisionnement (28, 74) et ledit convoyeur d'évacuation (29, 75) et alors balayés par l'organe d'examen (64, 69).

2. Procédé selon la revendication 1, **caractérisé en ce que** les emballages, avant de quitter ledit convoyeur d'approvisionnement (28), sont saisis par des parois d'emballage situées face à face et qu'ainsi la position est stabilisée.

3. Procédé selon la revendication 1 ou 2, **caractérisé en ce que** les emballages, avant leur éjection ou chute, passent devant un capteur (65, 70) commandant l'organe d'examen (64, 69) ou chacun d'entre eux et, ainsi, le balayage des emballages.

4. Dispositif de balayage optoélectronique d'emballages individuels, transportés alors qu'ils sont écartés les uns des autres, tels des paquets de cigarettes (10, 19), comportant un chemin de transport (26, 66) assurant un transport précis et en position des emballages et comprenant au moins un organe d'examen (64, 69) disposé à proximité d'une station d'examen (27, 68), le chemin de transport (26, 66) présentant un convoyeur d'approvisionnement (28, 74) et un convoyeur d'évacuation (29, 75) et étant interrompu par une zone d'examen (30) ou ladite station d'examen (27, 68), **caractérisé en ce que,** entre ledit convoyeur d'approvisionnement (28, 74) et ledit convoyeur d'évacuation (29, 75), une trajectoire d'éjection ou un parcours de chute est formé en tant qu'interruption du chemin de transport (26, 66) et que l'organe d'examen (64, 69) ou la zone d'examen (30) est disposé à proximité de la trajectoire d'éjection ou du parcours de chute.

5. Dispositif selon la revendication 4, **caractérisé en ce que** ledit chemin de transport (26) est formé d'un convoyeur d'approvisionnement (28) et d'un convoyeur d'évacuation (29), le convoyeur d'approvisionnement (28) et le convoyeur d'évacuation (29) présentant une première section de transport (31, 33) de préférence horizontale et une deuxième section de transport (32, 34) de préférence inclinée par rapport à ladite première section de transport (31, 33).

6. Dispositif selon la revendication 4 ou 5, **caractérisé en ce que** ledit chemin de transport (26) est interrompu entre lesdites deuxièmes sections de transport (32, 34) de préférence inclinées par lesdits convoyeur d'approvisionnement (28) et convoyeur d'évacuation (29) et que la station d'examen (27) est disposée dans cette zone.

7. Dispositif selon l'une ou plusieurs des revendications 4 à 6, **caractérisé en ce que** ladite deuxième section de transport (32) du convoyeur (28) présente un convoyeur inférieur sans fin (47) et un convoyeur supérieur sans fin (46) qui saisissent les emballages par des parois d'emballage situées face à face et qui, de préférence, peuvent être entraînés à une même vitesse de transport.

8. Dispositif selon l'une ou plusieurs des revendications 5 à 7, **caractérisé en ce que** la deuxième section de transport (32) du convoyeur (28) est entraînée à une vitesse supérieure, de préférence double, à celle de la première section de transport (31) du convoyeur (28)

9. Dispositif selon l'une ou plusieurs des revendications 4 à 8, **caractérisé en ce que,** à une extrémité (35) du convoyeur (28) tournée vers ladite zone d'examen (30), un capteur (65) est affecté, pour la surveillance des emballages éjectés ou tombants et pour le pilotage de l'organe d'examen (64) disposé dans la zone d'examen (30) ou de chacun d'entre eux.

10. Dispositif selon l'une ou plusieurs des revendications 4 à 9, **caractérisé en ce qu'une** zone de réception (41) des emballages est affectée à une extrémité (36) du convoyeur (29) tournée vers la zone d'examen (30), formée par des évasements en forme d'entonnoir de guides (37) disposés le long du convoyeur d'évacuation (29).
